# EUROPÄISCHE PATENTSCHRIFT

(11) **EP 4 039 934 B1**
(45) Veröffentlichungstag und Bekanntmachung des Hinweises auf die Patenterteilung: **04.12.2024**
(21) Anmeldenummer: 22154406.7
(22) Anmeldetag: 01.02.2022
(51) Int. Cl.: E06B 9/17

(54) **GERÄUSCHDÄMMUNG ROLLLADENKASTEN OBERSEITE**
NOISE INSULATION ROLLER SHUTTER BOX TOP SIDE
ISOLATION PHONIQUE DU COFFRE DE VOLET ROULANT, CÔTÉ SUPÉRIEUR

(30) Priorität: 09.02.2021 DE 102021102954
(43) Veröffentlichungstag der Anmeldung: 10.08.2022
(73) Patentinhaber: profine GmbH, 66954 Pirmasens (DE)
(72) Erfinder: Ehrhardt, Marc, 67600 Orschwiller (FR)
(74) Vertreter: Hocker, Thomas

(56) Entgegenhaltungen:
- EP-A2- 2 003 282
- DE-A1- 3 825 217

## Beschreibung

Die Erfindung betrifft eine Geräuschdämmung für Rollladenkasten.

### Stand der Technik

Rollläden dienen der Beschattung und Verdunkelung von Räumen in Häusern, indem die Fenster und Türen, an denen sich die Rollläden befinden, vor die Fenster und Türen bewegt werden. In einem Rollladenkasten oberhalb von Fenstern und Türen befinden sich auf einer Drehachse jeweils ein Rollladen, der parallel zum Fenster beziehungsweise zur Tür bewegt werden kann. Der Rollladen kann nach oben in den Rollladenkasten gezogen werden, um das Fenster frei zu geben.

Insbesondere wenn der Rollladenkasten das Mauerwerk komplett von außen zum Gebäudeinneren durchdringt, gelangt viel Lärm und ein Wärmestrom durch den Rollladenkasten. Da der Rollladenkasten üblicherweise näherungsweise quaderförmig ist, während der aufgerollte Rollladen zylinderförmig ist, wird der Raum zwischen dem zylinderförmigen Rollladen und der zum Gebäudeinneren gerichteten Wand häufig mit einem Dämmstoff ausgekleidet. Hierbei muss natürlich noch ein Restspalt verbleiben, um eine Rotation des Rollladens im Rollladenkasten zu ermöglichen.

Diese Dämmung dient einerseits einer Minderung des Wärmeflusses, wobei im Winter möglichst wenig Wärme aus dem Gebäudeinneren nach außen fließen soll und im Sommer möglichst wenig Wärme von außen über den Rollladenkasten gelangen soll. Die Dämmung dient zugleich der Geräuschdämmung und soll in der Regel vermeiden, dass übermäßig Straßenlärm ins Gebäudeinnere gelangt.

Aus DE 202014100607 U1 ist ein Rollladenkasten bekannt, bei dem im Rollladenkasten zwischen Rollladen und der zum Gebäudeinneren gerichteten Wand ein abgerundeter Dämmstoff angeordnet ist. Als Dämmmaterial wird Zellkautschuk, Polyehtylen, Neopor und Polystyrol vorgeschlagen.

Auch DE 19900589 A1 und DE19905622 A1 offenbaren Rollladenkasten, bei denen im Rollladenkasten eine Dämmung angebracht ist.

DE 3825217 A1 beschreibt einen Rollladenkasten mit einer Dämmung im Inneren auf der dem

### Gebäudeinneren zugewandten Seite.

EP 2003282 A2 zeigt einen gattungsgemäßen Rollladenkasten mit einer Wärmedämmung im Kasten sowie eine schalldämmende Schikane in einem optionalen Belüftungsschacht.

WO 2018/158606 zeigt eine Dämmung 30 in vertikaler Ausrichtung neben dem Rollladenkasten.

DE 202012101962 U1 zeigt einen Rollladenkasten mit einem Kopfstückdämmelement im Inneren des Rollladenkastens. Das Kopfstückdämmelement berührt hierbei das obere

Wandelement des Rollladenkastens auf der dem Innenraum des Rollladenkastens zugewandten Seite.

CH 544214 A offenbart zwei Winkelprofile, welche zusammen einen Rollladenkasten bilden. Diese Winkelprofile verfügen über aneinander liegende Schenkelränder, welche über Nuten verfügen, in welcher ein Dichtungsband eingelegt ist. Das Dichtungsband dient der Verbindung der beiden Winkelprofile.

DE 202014100521 U1 zeigt einen Rollladenkasten, welcher auf der dem Gebäudeäußeren zugewandten Seite auf der Oberseite ein Dämmelement 27 zur Wärmedämmung aufweist, welches über dem äußeren Wandelement 11 angeordnet ist.

Diese aus dem Stand der Technik bekannten Dämmungen reduzieren zwar die Schallübertragung durch den Rollladenkasten, was jedoch häufig nicht als ausreichend angesehen wird.

Der Erfindung liegt die Aufgabe zugrunde, die Geräuschdurchlässigkeit eines Rollladenkastens weiter zu reduzieren.

Die Aufgabe wird durch einen Rollladenkasten mit den Merkmalen des unabhängigen Anspruch 1 gelöst.

Ein Rollladenkasten weist in der Einbauposition in einem Mauerwerk eines Gebäudes über eine zur Umgebung gerichtete Vorderseite, eine zum Gebäudeinneren gerichtete Rückseite, eine zum vom Rollladen des Rollladenkasten beschatteten Fenster gerichtete Unterseite, eine vom Fenster abgewandte Oberseite und einen Innenraum zwischen der Vorderseite, Oberseite, Rückseite und Unterseite auf. Erfindungsgemäß ist die Schalldämmung an der Oberseite auf der dem Innenraum abgewandten Seite angebracht ist.

Während gemäß dem Stand der Technik die Schalldämmung im Innenraum des Rollladenkastens angeordnet ist, ist erfindungsgemäß vorgesehen, dass die Schalldämmung außen auf der Oberseite des Rollladenkastens angeordnet wird. So hat sich als vorteilhaft herausgestellt, wenn die Schalldämmung an der Oberseite auf der dem Gebäudeinneren zugewandten Seite angebracht ist. In diesem Fall kann der Lärm, welcher von außen in den Rollladenkasten gelangt ist oder in ihm beispielsweise durch die Bewegung des Rollladens entsteht, nur deutlich gedämmt in das Gebäudeinnere gelangen.

Vorteilhafte Ausgestaltungen werden durch die Merkmale der abhängigen Ansprüche geschützt.

Eine besonders positive Wirkung wird erzielt, wenn die Schalldämmung ein elastisches Material mit verhältnismäßig hoher Dichte enthält. Dieses kann besonders gut Schallwellen aufnehmen. Besonders Schalldämmungen mit Ethylen-Propylen-Dien-Kautschuke (EPDM) zeigen eine gute Schalldämmung. Die Schalldämmung kann weitere Elemente enthalten. Ist die Schalldämmung in Form einer Klebefolie verbaut, so befindet sich auf zumindest einer Seite der Folie eine Klebschicht.

Bevorzugt verfügt die Oberseite des Rollladenkastens auf der dem Innenraum abgewandten Seite über eine Vertiefung, bei der es sich vorzugsweise um eine Nut handelt, wobei die Schalldämmung in der Vertiefung angebracht ist.

Es hat sich gezeigt, dass gerade derartige, übliche Nuten verstärkt zur Schallübertragung beitragen. Bei Vibrationen des Rollladenkastens durch Schallübermittlung dämpft die Schalldämmung diese Vibration in der Nut erheblich. Ferner kann die Schalldämmung auch außerhalb der Vertiefung auf der Oberseite des Rollladenkastens auf der dem Innenraum abgewandten Seite angebracht sein. Neben der schalldämmenden Wirkung in der Vertiefung erfolgt dann auch eine weitere Dämmung über die Fläche der Oberseite.

Hierbei hat sich als vorteilhaft erweisen, wenn die Schalldämmung auf der Oberseite des Rollladenkastens in der Einbauposition bis zum Mauerwerk ragt.

Bevorzugt weist die Schalldämmung eine Dicke von 2 bis 10 mm, besonders bevorzugt 3 bis 4 mm auf. Die Schalldämmung ist dann dünn genug, um das Handlung nicht negativ zu beinträchtigen und gleichzeitig dick genug, um eine effektive Wirkung zu erzielen.

Die Erfindung wird nun anhand der Figur erläutert. Hierbei zeigen
Figur 1 einen erfindungsgemäßen Rollladenkasten mit einer Schalldämmung gemäß einer ersten Ausgestaltung der Erfindung in der Einbauposition,
Figur 2 den erfindungsgemäßen Rollladenkasten mit der Schalldämmung gemäß einer ersten Ausgestaltung der Erfindung,
Figur 3 einen erfindungsgemäßen Rollladenkasten mit einer Schalldämmung gemäß einer zweiten Ausgestaltung der Erfindung in der Einbauposition sowie
Figur 4 den erfindungsgemäßen Rollladenkasten mit der Schalldämmung gemäß einer zweiten Ausgestaltung der Erfindung.

Gleiche Bezugszeichen in verschiedenen Zeichnungen beziehen sich auf die jeweils selben Gegenstände.

Figur 1 zeigt einen Rollladenkasten 1 mit einem nur ansatzweise dargestellten Rollladen 9 in der Einbauposition in einem Mauerwerk 14 eines nicht detaillierter dargestellten Gebäudes. Der Rollladenkasten 1 verfügt über einen Innenraum 6 zwischen einer Oberseite 5, einer Rückseite 3 und einer Unterseite 4. In der Oberseite 5 des Rollladenkastens 1 befindet sich auf der dem Innenraum 6 abgewandten Seite eine Nut 11. Diese dient beispielsweise einer optionalen oberen Befestigung. Der Rollladenkasten 1 ist oberhalb eines Fensters 7 angebracht. Die Figur zeigt lediglich den Blendrahmen 8 des Fensters 7; der Flügelrahmen ist nicht dargestellt. Links des Fensters 7 befindet sich die Umgebung U; rechts ist das Gebäudeinnere I. Der Rollladenkasten 1 verfügt über eine zur Umgebung U gerichtete Vorderseite 2, eine zum Gebäudeinneren I gerichtete Rückseite 3, eine zum vom Rollladen 9 des Rollladenkastens 1 beschatteten Fenster 7 gerichtete Unterseite 4 und eine vom Fenster 7 abgewandte Oberseite 5. Auf der Seite der Umgebung U befindet sich vor dem Mauerwerk 14 und der Vorderseite 2 eine Außendämmung 15. Zwischen der Vorderseite 2, der Oberseite 5, der Rückseite 3 und der Unterseite 4 des Rollladenkastens 1 befindet sich ein Innenraum 6, welcher den aufgerollten Rollladen 9 sowie eine Innendämmung 12 aus Styropor aufnimmt. Die Innendämmung 12 befindet sich an der zum Gebäudeinnere I gerichteten Seite. Zwischen dem Rollladenkasten 1 und der Innendämmung 12 befindet sich eine angeklebte PVCbasierte Innendämmfolie 13, die etwa 5 mm dick und elastisch ist, so dass die Innendämmung 12 von der elastischen Innendämmfolie 13 mit Druck gehalten wird. Die Innendämmung 12 ist in Richtung Vorderseite 2 konkav, so dass der aufgerollten Rollladen 9 reibungsfrei teilweise umschlossen wird. An der Oberseite 5 des Rollladenkastens 1 ist in einer Nut 11 auf der dem Innenraum 6 abgewandten Seite auf der dem Gebäudeinneren I zugewandten Seite eine etwa 3,5 mm dicke Schalldämmung 10 angebracht. Die Schalldämmung 10 besteht vorwiegend aus Ethylen-Propylen-Dien-Kautschuke (EPDM); dabei handelt es sich um ein elastisches Material. Figur 3 zeigt den Rollladenkasten 1 hierzu detaillierter.

Die Figuren 3 und 4, welche die zweiten Ausgestaltung der Erfindung zeigen, unterscheiden sich von den Figuren 1 und 2, welche die erste Ausgestaltung der Erfindung zeigen, dass die Schalldämmung 10 auch außerhalb der Nut 11 auf der Oberseite 5 des Rollladenkastens 1 auf der dem Innenraum 6 abgewandten Seite angebracht ist und hierbei bis zum Mauerwerk 14 ragt.

Die Erfindung ist nicht auf das Ausführungsbeispiel begrenzt. So kann beispielsweise der erfindungsgemäße Rollladenkasten ohne die übliche Schalldämmung im Innenraum des Rollladenkastens eingesetzt werden.

Durch den erfindungsgemäßen Rollladenkasten wird das Gesamtsystem akustisch verstimmt, so dass nicht nur die Lautstärke des Schalls, welcher von außen in ein haus dringt, reduziert wird. Die Eigenfrequenz des Rollladenkastens wird verändert und bestimmte Frequenzen werden besonders stark gedämpft.

### Bezugszeichenliste

- 1: Rollladenkasten
- 2: Vorderseite
- 3: Rückseite
- 4: Unterseite
- 5: Oberseite
- 6: Innenraum
- 7: Fenster
- 8: Blendrahmen
- 9: Rollladen
- 10: Schalldämmung
- 11: Vertiefung, Nut
- 12: Innendämmung
- 13: Innendämmfolie
- 14: Mauerwerk
- 15: Außendämmung

## Patentansprüche

1. Rollladenkasten (1), welcher in der Einbauposition in einem Mauerwerk (14) eines Gebäudes über eine zur Umgebung U gerichtete Vorderseite (2), eine zum Gebäudeinneren I gerichtete Rückseite (3), eine zum vom Rollladen (9) des Rollladenkasten (1) beschatteten Fenster (7) gerichtete Unterseite (4), eine vom Fenster (7) abgewandte Oberseite (5) und einen Innenraum (6) zwischen der Vorderseite (2), Oberseite (5), Rückseite (3) und Unterseite (4) aufweist, mit einer Schalldämmung (10), **dadurch gekennzeichnet, dass** die Schalldämmung (10) an der Oberseite (5) auf der dem Innenraum (6) abgewandten Seite auf der dem Gebäudeinneren I zugewandten Seite angebracht ist.

2. Rollladenkasten (1) mit Schalldämmung (10) nach Anspruch 1, **dadurch gekennzeichnet, dass** die Schalldämmung (10) ein elastisches Material mit schalldämmenden Eigenschaften, vorzugsweise Ethylen-Propylen-Dien-Kautschuke (EPDM) enthält.

3. Rollladenkasten (1) mit Schalldämmung (10) nach einem der Ansprüche 1 oder 2, **dadurch gekennzeichnet, dass** die Oberseite (5) des Rollladenkastens (1) auf der dem Innenraum (6) abgewandten Seite über eine Vertiefung (11), vorzugsweise Nut (11) verfügt, und die Schalldämmung (10) in der Vertiefung (11) angebracht ist.

4. Rollladenkasten (1) mit Schalldämmung (10) nach Anspruch 3, **dadurch gekennzeichnet, dass** die Schalldämmung (10) auch außerhalb der Vertiefung (11) auf der Oberseite (5) des Rollladenkastens (1) auf der dem Innenraum (6) abgewandten Seite angebracht ist.

5. Rollladenkasten (1) mit Schalldämmung (10) nach einem der Ansprüche 1 bis 4, **dadurch gekennzeichnet, dass** die Schalldämmung (10) auf der Oberseite (5) des Rollladenkastens (1) in der Einbauposition bis zum Mauerwerk (14) ragt.

6. Rollladenkasten (1) mit Schalldämmung (10) nach einem der Ansprüche 1 bis 5, **dadurch gekennzeichnet, dass** die Schalldämmung (10) eine Dicke von 2 bis 10 mm, bevorzugt 3 bis 4 mm aufweist.

## Claims

1. Roller shutter box (1) which has, in the installation position in masonry (14) of a building, a front side (2) directed towards the surroundings U, a rear side (3) directed towards the building interior I, a lower side (4) directed towards the window (7) shaded by the roller shutter (9) of the roller shutter box (1), an upper side (5) facing away from the window (7) and an interior space (6) between the front side (2), upper side (5), rear side (3) and lower side (4), with noise insulation (10), **characterized in that** the noise insulation (10) is fitted on the upper side (5) on the side facing way from the interior space (6) on the side facing the building interior I.

2. Roller shutter box (1) with noise insulation (10) according to Claim 1, **characterized in that** the noise insulation (10) contains an elastic material with noise-insulating properties, preferably ethylene-propylene-diene rubbers (EPDM).

3. Roller shutter box (1) with noise insulation (10) according to any one of Claims 1 or 2, **characterized in that** the upper side (5) of the roller shutter box (1) has a recess (11), preferably groove (11), on the side facing away from the interior space (6), and the noise insulation (10) is fitted in the recess (11).

4. Roller shutter box (1) with noise insulation (10) according to Claim 3, **characterized in that** the noise insulation (10) is also fitted outside the recess (11) on the upper side (5) of the roller shutter box (1) on the side facing away from the interior space (6).

5. Roller shutter box (1) with noise insulation (10) according to any one of Claims 1 to 4, **characterized in that** the noise insulation (10) projects on the upper side (5) of the roller shutter box (1) in the installation position up to the masonry (14).

6. Roller shutter box (1) with noise insulation (10) according to any one of Claims 1 to 5, **characterized in that** the noise insulation (10) has a thickness of 2 to 10 mm, preferably 3 to 4 mm.

## Revendications

1. Caisson de volet roulant (1) qui, dans la position de montage dans une maçonnerie (14) d'un bâtiment, présente un côté avant (2) orienté vers l'environnement U, un côté arrière (3) orienté vers l'intérieur du bâtiment I, un côté inférieur (4) orienté vers la fenêtre (7) ombragée par le volet roulant (9) du caisson de volet roulant (1), un côté supérieur (5) détourné de la fenêtre (7) et un espace intérieur (6) entre le côté avant (2), le côté supérieur (5), le côté arrière (3) et le côté inférieur (4), avec une isolation acoustique (10), **caractérisé en ce que**
l'isolation acoustique (10) est placée sur le côté supérieur (5) du côté détourné de l'espace intérieur (6), sur le côté tourné vers l'intérieur du bâtiment I.

2. Caisson de volet roulant (1) avec isolation acoustique (10) selon la revendication 1, **caractérisé en ce que** l'isolation acoustique (10) contient un matériau élastique ayant des propriétés d'isolation acoustique, de préférence des caoutchoucs éthylène-propylène-diène (EPDM).

3. Caisson de volet roulant (1) avec isolation acoustique (10) selon l'une quelconque des revendications 1 ou 2, **caractérisé en ce que** le côté supérieur (5) du caisson de volet roulant (1) dispose d'un renfoncement (11), de préférence d'une rainure (11), sur le côté détourné de l'espace intérieur (6), et l'isolation acoustique (10) est placée dans le renfoncement (11).

4. Caisson de volet roulant (1) avec isolation acoustique (10) selon la revendication 3, **caractérisé en ce que** l'isolation acoustique (10) est également placée à l'extérieur du renfoncement (11) sur le côté supérieur (5) du caisson de volet roulant (1) sur le côté détourné de l'espace intérieur (6).

5. Caisson de volet roulant (1) avec isolation acoustique (10) selon l'une quelconque des revendications 1 à 4, **caractérisé en ce que** l'isolation acoustique (10) sur le côté supérieur (5) du caisson de volet roulant (1) fait saillie jusqu'à la maçonnerie (14) dans la position de montage.

6. Caisson de volet roulant (1) avec isolation acoustique (10) selon l'une quelconque des revendications 1 à 5, **caractérisé en ce que** l'isolation acoustique (10) présente une épaisseur de 2 à 10 mm, de préférence de 3 à 4 mm.
